# EUROPÄISCHE PATENTSCHRIFT

(11) **EP 3 851 207 B1**
(45) Veröffentlichungstag und Bekanntmachung des Hinweises auf die Patenterteilung: **16.11.2022**
(21) Anmeldenummer: 21150406.3
(22) Anmeldetag: 06.01.2021
(51) Int. Cl.: B05B 17/08, B05B 15/65, B05B 1/14

(54) **BAUTEIL EINES WASSERSPIELS UND WASSERSPIEL MIT EINEM SOLCHEN BAUTEIL**
COMPONENT OF A WATER-BASED GAME AND WATER-BASED GAME WITH SUCH A COMPONENT
COMPOSANT D'UN JEU D'EAU ET JEU D'EAU DOTÉ D'UN TEL COMPOSANT

(30) Priorität: 20.01.2020 DE 202020100280 U
(43) Veröffentlichungstag der Anmeldung: 21.07.2021
(73) Patentinhaber: Oase GmbH, 48477 Hörstel-Riesenbeck (DE)
(72) Erfinder: Muck, Thorsten, 49479 Ibbenbüren (DE)
(74) Vertreter: Engelmann, Kristiana

(56) Entgegenhaltungen:
- DE-A1-102010 012 203
- US-A1- 2018 313 103

## Beschreibung

Die vorliegende Erfindung betrifft ein Bauteil eines Wasserspiels zur Erzeugung eines beleuchteten Wasserbildes, wobei das Bauteil insbesondere zum horizontalen Einbau beispielsweise in einen Bodenbelag ausgebildet ist. Das Bauteil hat eine in einem Gehäuse fest angeordnete Beleuchtungseinheit und einen das Gehäuse insbesondere zentral durchsetzenden Wasserkanal, der zumindest bereichsweise einen runden Querschnitt aufweist. Ferner betrifft die Erfindung ein Wasserspiel mit einem solchen Bauteil und einem in das Bauteil eingesetzten Düseneinsatz zur Erzeugung eines Wasserbildes.

Derartige Wasserspiele werden sowohl im privaten als auch im öffentlichen Raum zur Inszenierung etwa von Gärten oder Plätzen verwendet. Siehe hierzu DE10 2010012203. Je nach verwendeter Wasserdüse kann dabei eine Vielfalt an Wasserbildern erzeugt werden, bei denen beispielsweise die Höhe, der Öffnungswinkel und/oder der Austrittsvektor des aus dem Wasserspiel austretenden Wassers variiert, wobei das Wasser jeweils in anderer Weise mit dem Licht der Beleuchtungseinheit zusammenwirkt. Für den Privatbereich sind Wasserspiele mit auswechselbaren Wasserdüsen in Form von aufsteckbaren Düsenaufsätzen bekannt, bei denen der Düsenaufsatz über ein Ende des Wasserkanals klemmend gestülpt wird. Da derartige Düsenaufsätze sich jedoch auch leicht wieder abmontieren lassen, sind sie nicht vandalismussicher und eignen sich nicht für leicht zugängliche Teile von Privatgärten oder den öffentlichen Raum. Daher werden dort üblicherweise Düsen verwendet, die fester Bestandteil des Wasserspiels sind. Zur Änderung des Wasserbildes muss folglich das gesamte Wasserspiel ausgebaut und ausgetauscht werden.

Es ist daher Aufgabe der vorliegenden Erfindung, ein Wasserspiel bzw. ein Bauteil dafür zu schaffen, das eine hohe Variabilität des Wasserbildes durch die Verwendbarkeit verschiedener Düseneinsätze ermöglicht und bei dem sich die Düseneinsätze nicht zu leicht abmontieren lassen. Auch ist es Aufgabe der Erfindung, ein für den Privatbereich geeignetes Wasserspiel bzw. ein Bauteil dafür zu schaffen, bei dem sich die Düseneinsätze auch durch Laien einfach und passend einbauen lassen.

Die Aufgabe wird gelöst durch ein Bauteil eines Wasserspiels gemäß Anspruch 1 sowie durch ein Wasserspiel nach Anspruch 9. Ferner wird die Aufgabe gelöst durch ein Wasserspiel nach Anspruch 11.

Das erfindungsgemäße Bauteil eines Wasserspiels weist in zumindest in einem Längsabschnitt des Wasserkanals zumindest einen zu einer Längsmittelachse des Wasserkanals hin ragenden Vorsprung als Teil einer Düsenaufnahme auf, derart, dass der Wasserkanal in dem Längsabschnitt, in dem sich der Vorsprung befindet, zumindest bereichsweise keinen runden Querschnitt aufweist. Dadurch wird eine Düsenaufnahme geschaffen, in die ein Düseneinsatz in einfacher Weise passend eingesetzt werden kann. Insbesondere wird dazu der Düseneinsatz in einer Einbaulage mit dem Vorsprung in einen formschlüssigen Eingriff gebracht und so gegen eine Verdrehung um die Längsmittelachse des Wasserkanals gesichert. Auf diese Weise kann zumindest eine bestimmte Ausrichtung der Wasserdüse um die Wasserkanalmittelachse konstruktiv vorgegeben werden, etwa wenn das Wasser relativ zum Bauteil in eine definierte Richtung austreten soll. Dies gewährleistet eine korrekte Montage des Wasserspiels, auch durch Laien. Ein vollumfängliches Gewinde als solches stellt noch keinen Vorsprung in diesem Sinne dar. Längsabschnitte des Wasserkanals, die ein vollumfängliches Gewinde aufweisen, werden daher ebenfalls als rund verstanden.

Vorzugsweise ist der Vorsprung einstückig mit dem Gehäuse ausgebildet. Das Gehäuse ist insbesondere ein Einbaugehäuse, das in einer Einbausituation des Bauteils überwiegend in einer Einbauaufnahme, beispielsweise einer Ausnehmung in einem Bodenbelag, eingesetzt ist.

Gemäß einer weiteren vorteilhaften Ausgestaltung der Erfindung weist der Vorsprung eine Innenkontur auf, die zumindest bereichsweise an eine Ebene angrenzt, die aus zumindest einer Perspektive quer zur Längsmittelachse des Wasserkanals parallel zur Längsmittelachse des Wasserkanals verläuft. Hierdurch ist es möglich, dass ein in einen formschlüssigen Eingriff zu bringende Düseneinsatz in einfacher Weise an das Bauteil angepasst werden kann. Dazu muss am Düseneinsatz lediglich eine Ausnehmung mit einer ebenen Fläche vorgesehen werden, die in Einbaulage an der Innenkontur des Vorsprungs anliegt. Auch bietet eine derartig ausgebildete Innenkontur eine sichere Führungskontur für den Düseneinsatz beim Einsetzen in das Bauteil.

In einer weiteren bevorzugten Ausgestaltung der Erfindung weist der Vorsprung eine senkrecht zur Längsmittelachse des Wasserkanals verlaufende oder auf die Längsmittelachsen zu laufende Stoßfläche auf. Eine solche Stoßfläche bildet einen Anschlag für einen in das Bauteil eingesetzten Düseneinsatz aus, wodurch dieser entlang der Wasserkanalmittelachse exakt positionierbar ist. Insbesondere ein von der Unterseite in das Bauteil eingesetzter Düseneinsatz wird dadurch gegen ein Entfernen von oben gesichert.

Vorzugsweise grenzt die Stoßfläche an die Innenkontur an und bildet dort eine Schulter aus, wodurch ein besonders kompakter Aufbau des Bauteils erreicht wird. Besonders vorteilhaft ist es, wenn die Stoßfläche senkrecht zur Längsmittelachse des Wasserkanals verläuft und an die Innenkontur angrenzt, da ein mit dem Vorsprung in formschlüssigen Eingriff zu bringender Düseneinsatz besonders einfach herzustellen ist. Dazu muss am Düseneinsatz lediglich eine Ausnehmung mit zwei zu einander senkrecht verlaufenden, ebenen Flächen vorgesehen werden, wobei in Einbaulage des Düseneinsatzes an der Innenkontur und an der Stoßfläche je eine Fläche der Ausnehmung anliegt.

In einer weiteren bevorzugten Ausgestaltung der Erfindung ist im Vorsprung zumindest ein Teil eines Gewindes vorhanden. Dadurch wird eine weitere mittelbare oder unmittelbare Befestigungsmöglichkeit für einen Düseneinsatz geschaffen. So kann beispielsweise ein Düseneinsatz von oben in das Gewinde im Vorsprung unmittelbar eingeschraubt werden. Alternativ kann ein Düseneinsatz von oben in das Bauteil eingesetzt und mittels eines in das Gewinde geschraubten oberen Sicherungselements fixiert werden. Insbesondere ist ein Gewindesegment in eine Innenwandung des Vorsprungs eingebracht. Der so ausgestaltete Vorsprung erfüllt somit zumindest zwei Funktionen: Zum einen bietet er durch seine Innenkontur die Möglichkeit einen in das Bauteil eingesetzten Düseneinsatz gegen Verdrehung um die Wasserkanalmittelachse zu verhindern und zum anderen stellt er eine weitere mittelbare oder unmittelbare Befestigungsmöglichkeit für einen Düseneinsatz bereit.

In einer bevorzugten Ausgestaltung der Erfindung grenzt der Vorsprung an ein einer lichtaustrittsseitigen Oberseite des Gehäuses zugewandtes Ende des im Gehäuse verlaufenden Teils des Wasserkanals an. Die Position des Vorsprungs im Wasserkanal ist dadurch von der Oberseite des Gehäuses gut erkennbar, was das Einsetzen eines zum formschlüssigen Eingriff mit dem Vorsprung ausgebildeten Düsenelements vereinfacht. Insbesondere in Kombination mit einem Gewinde im Vorsprung ist der Vorsprung in dieser Position optimal zugänglich zur mittelbaren oder unmittelbaren Befestigung eines Düseneinsatzes von oben.

Vorzugsweise ist der Vorsprung bzw. sind die Vorsprünge derart ausgebildet, dass sie in dem Längsabschnitt des Wasserkanals, in dem er sich befindet, den im Übrigen runden Querschnitt des Wasserkanals unterbrechen. Da Düseneinsätze zur dichten Anlage im Wasserkanal vorzugsweise einen vorwiegend runden Querschnitt aufweisen, kann so mit wenig Aufwand ein in das Bauteil eingesetzter Düseneinsatz passend, insbesondere formschlüssig, im Wasserkanal positioniert werden. Insbesondere in Kombination mit einem Gewinde im Vorsprung ermöglicht der im Übrigen runde Querschnitt des Wasserkanals ein leichtes Einschrauben eines Düseneinsatzes oder eines Sicherungselements in das Gewinde.

Vorzugsweise sind zumindest zwei, bevorzugt zumindest drei, besonders bevorzugt vier Vorsprünge vorgesehen. Insbesondere bei Düsen, die eine Symmetrie aufweisen, können so mehrere Ausrichtungspositionen um die Wasserkanalmittelachse konstruktiv vorgegeben werden. So ist beispielsweise bei einer Schlitzdüse irrelevant, ob sie in einer bestimmten Ausrichtungsposition oder um 180° verdreht verbaut wird. Bei Gewinden in den Vorsprüngen werden so außerdem um die Wasserkanalmittelachse herum mehrere Gewindesegmente zur verbesserten Befestigung des Düseneinsatzes bereitgestellt.

Gemäß einer weiteren vorteilhaften Ausgestaltung der Erfindung weist das Bauteil an einer der lichtaustrittsseitigen Oberseite des Gehäuses abgewandten Unterseite, insbesondere einer Einbauseite des Gehäuses, einen elektrischen Anschluss zumindest für die Beleuchtungseinheit auf, die von dem Wasserkanal einen senkrecht zur Längsmittelachse des Wasserkanals gemessenen Abstand aufweist, der zumindest dem halben unteren Wasserkanalradius, bevorzugt zumindest 2/3 des unteren Wasserkanalradius, besonders bevorzugt zumindest dem unteren Wasserkanalradius, entspricht. Durch die Beabstandung des elektrischen Anschlusses von dem Wasserkanal sind etwaige mit dem Anschluss verbundene stromversorgende oder datenübertragende Kabel beim Einsetzen und ggf. Fixieren des Düseneinsatzes nicht im Weg. Der untere Wasserkanalradius ist der Radius des Wasserkanals am der Unterseite des Gehäuses zugewandten Ende des im Gehäuse verlaufenden Teils des Wasserkanals.

Insgesamt wird mit dem erfindungsgemäßen Bauteil eine äußerst variabel einsetzbare Düsenaufnahme bereitgestellt, die einerseits einen Anschlag sowie eine Ausrichtungshilfe insbesondere für von unten einsetzbare Düseneinsätze bildet und andererseits mittelbare oder unmittelbare Befestigungsmöglichkeiten für von oben einschraubbare oder einsetzbare Düseneinsätze bietet. Durch die Vereinigung der vorgenannten Funktionen in ein und derselben Komponente, nämlich dem Vorsprung, ist darüber hinaus ein besonders kompakter Aufbau eines Wasserspiels möglich.

Die eingangs beschriebene Aufgabe wird ebenfalls durch ein Wasserspiel zur Erzeugung eines beleuchteten Wasserbildes gemäß Anspruch 9 gelöst. Dieses weist ein Bauteil nach einem der Ansprüche 1 bis 8 sowie einen von der Unterseite des Gehäuses eingesetzten Steckdüseneinsatz auf, der mittels eines unteren Sicherungselements an dem Gehäuse fixiert ist. Insbesondere ist das untere Sicherungselement als Sicherungsring ausgebildet. Vorzugsweise wird das untere Sicherungselement zur Fixierung des Steckdüseneinsatzes in ein sich in einer Einbaulage des Steckdüseneinsatzes unterhalb des Steckdüseneinsatzes befindendes Gewinde des Wasserkanals eingeschraubt. Alternativ dazu kann das untere Sicherungselement z.B. als Sprengring ausgebildet sein.

In einer bevorzugten Ausgestaltung der Erfindung weist der Steckdüseneinsatz zumindest eine Ausnehmung auf, die mit dem Vorsprung des Bauteils in einer Einbaulage in einen formschlüssigen Eingriff bringbar ist, derart, dass eine Verdrehung des Düseneinsatzes um die Längsmittelachse des Wasserkanals verhindert wird.

Des Weiteren wird die eingangs gestellte Aufgabe auch durch ein Wasserspiel zur Erzeugung eines beleuchteten Wasserbildes gemäß Anspruch 11 gelöst. Dieses umfasst ein Bauteil nach einem der Ansprüche 1 bis 8 und einen von der Oberseite des Gehäuses in das Bauteil eingesetzten Einsetzdüseneinsatz. Insbesondere in Kombination mit einem im Vorsprung vorhandenen Gewinde ist der Einsetzdüseneinsatz vorzugsweise als ein in das Gewinde des Vorsprungs eingeschraubter Einschraubdüseneinsatz ausgebildet.

In einer vorteilhaften Ausgestaltung der Erfindung wird der Einsetzdüseneinsatz mittels eines oberen Sicherungselements an dem Gehäuse fixiert. Insbesondere in Kombination mit einem in dem Vorsprung vorhandenen Gewinde ist das vorzugsweise als Sicherungsring ausgebildete obere Sicherungselement dabei in das das Gewinde des Vorsprungs eingeschraubt.

Es wird ausdrücklich darauf hingewiesen, dass die vorstehend erläuterten Ausgestaltungen der Erfindung jeweils für sich oder in einer beliebigen technisch sinnvollen Kombination auch untereinander jeweils mit dem Gegenstand zumindest eines der Ansprüche 1, 9 oder 11 kombinierbar sind. Weitere Abwandlungen und Ausgestaltungen der Erfindung lassen sich der nachfolgenden gegenständlichen Beschreibung und den Zeichnungen entnehmen.

Weitere Vorteile und Einzelheiten sind den nachfolgend beschriebenen Ausführungsbeispielen zu entnehmen. In den schematischen Figuren zeigen:
- Fig. 1: ein erfindungsgemäßes Wasserspiel mit eingesetztem Steckdüseneinsatz,
- Fig. 2: einen Steckdüseneinsatz des Wasserspiels aus Fig. 1,
- Fig. 3: ein Detail des erfindungsgemäßes Wasserspiels gemäß Fig. 1 in einer Querschnittsansicht,
- Fig. 4: das erfindungsgemäßes Wasserspiel aus Fig. 1 in einer Querschnittsansicht,
- Fig. 5: einen Teil eines weiteren erfindungsgemäßen Bauteils in einer Querschnittsansicht,
- Fig. 6: ein weiteres erfindungsgemäßes Wasserspiel mit einem Einsetzdüseneinsatz in einer Querschnittsansicht.

Gleich oder ähnlich wirkende Teile sind - sofern dienlich - mit identischen Bezugsziffern versehen.

Einzelne technische Merkmale der nachbeschriebenen Ausführungsbeispiele können auch in Kombination mit vorbeschriebenen Ausführungsbeispielen sowie den Merkmalen der unabhängigen Ansprüche und etwaiger weiterer Ansprüche zu erfindungsgemäßen Gegenständen kombiniert werden.

Fig. 1 zeigt ein erfindungsgemäßes Wasserspiel 2 mit einem in ein Bauteil 4 eingesetzten Steckdüseneinsatz 6. Das Bauteil 4 weist eine in einem Gehäuse 8 fest angeordnete und aus mehreren LED-Gruppen 10 bestehende Beleuchtungseinheit auf, wobei die Lichtaustrittsseite des Bauteils 4 dessen Oberseite 14 darstellt. Wie in Zusammenschau mit Fig. 3 ersichtlich ist, wird das Bauteil 4 zentral von einem Wasserkanal 12 durchsetzt. In einem der Oberseite 14 zugewandten Längsabschnitt des Wasserkanals 12 weist das Bauteil 4 vier zu einer Längsmittelachse A des Wasserkanals 12 hin ragende Vorsprünge 18 auf. Im Übrigen weist der Wasserkanal 12 einen runden Querschnitt auf, wobei auch der Querschnitt eines Längsabschnitts mit einem entlang des Umfangs durchgängigen Gewinde als rund verstanden wird. Die an ein oberes Ende 16 des im Gehäuse 8 verlaufenden Teils des Wasserkanals 12 angrenzen Vorsprünge 18 bilden einen Teil einer Düsenaufnahme für den von einer Unterseite 15 des Gehäuses 8 eingesetzten Steckdüseneinsatz 6 aus.

Fig. 2 zeigt den Steckdüseneinsatz 6 des Wasserspiels 2 aus Fig. 1 im Detail. Der Steckdüseneinsatz 6 hat eine zylindrische Grundform und weist an einem seinen Düsenaustrittsöffnungen 20 zugewandten Ende vier Ausnehmungen 22 auf, die in der in den Figuren 1 und 4 gezeigten Einbaulage mit den Vorsprüngen 18 des Bauteils 4 in einen formschlüssigen Eingriff gebracht sind. Durch den so erreichten Formschluss wird eine Verdrehung des Steckdüseneinsatzes 6 um die Längsmittelachse A des Wasserkanals 12 verhindert. Auf seiner Mantelfläche weist der Steckdüseneinsatz 6 zudem eine Nut 24 zur Aufnahme einer Ringdichtung auf.

Fig. 3 zeigt lediglich das Kerngehäuse 8a, das Teil des Gehäuses 8 des Wasserspiels 2 gemäß Fig. 1 ist. Die zur Längsmittelachse A des Wasserkanals 12 hin ragenden Vorsprünge 18 sind einstückig mit dem Kerngehäuse 8a ausgebildet und stehen gegenüber den rund verlaufenden Umfangsabschnitten 12a des Wasserkanals 12 ab. Jeder Vorsprung 18 weist eine Innenkontur 26 auf, die an eine Ebene E, E' angrenzt, die aus zumindest einer Perspektive quer zur Längsmittelachse A parallel zu dieser verläuft. Bei der Darstellung gemäß Fig. 3 grenzt der links von der Längsmittelachse A gelegene Vorsprung 18 an eine erste Ebene E, während der rechts von der Längsmittelachse A gelegene Vorsprung 18 an eine zweite Ebene E' angrenzt. Sowohl die erste Ebene E als auch die zweite Ebene E' verlaufen in dieser Darstellung bzw. Perspektive parallel zur Längsmittelachse A. Der in dieser Darstellung zentral hinter der Längsmittelachse A gelegene Vorsprung 18 grenzt hingegen an eine weitere Ebene an, die parallel zur Bildebene verläuft.

Jeder der Vorsprünge 18 weist ferner eine senkrecht zur Längsmittelachse A verlaufende Stoßfläche 28 auf. Diese Stoßfläche 28 bildet einen Anschlag für den Steckdüseneinsatz 6. In der Einbaulage liegen die unteren Absätze 22a des Steckdüseneinsatzes 6 (Fig. 2) an den Stoßflächen 28 an. Auf diese Weise ist der Steckdüseneinsatz 6 gegen ein Herausfallen oder ein Herausnehmen von oben gesichert.

In Fig. 4 ist das aus dem Kerngehäuse 8a, einem Gehäusedeckel 8b sowie einer Verglasung 8c bestehende Gehäuse 8 des Bauteils 4 zu sehen, in das der Steckdüseneinsatz 6 eingesetzt ist. Der Steckdüseneinsatz 6 wird mittels eines unteren Sicherungselements 30, hier in Form eines in ein unteres Gewinde 31 des Wasserkanals 12 einschraubbaren Sicherungsrings, an dem Gehäuse 8 fixiert.

Ferner zeigt Fig. 4 einen elektrischen Anschluss 32 an der Unterseite 15 des Gehäuses 8 mit einem Abstand D zum Wasserkanal 12, wobei D etwas größer ist als der untere Radius R des Wasserkanals 12.

Fig. 5 zeigt das Kerngehäuse 8a einer weiteren Ausführungsform der Erfindung, bei der die Vorsprünge 18 jeweils einen Teil eines Gewindes ausbilden. Dabei sind in die Vorsprünge 18 Gewindesegmente eingebracht. Die Vorsprünge 18 bilden hierbei eine weitere Befestigungsmöglichkeit zur mittelbaren oder unmittelbaren Fixierung eines von oben in das Bauteil 4 eingesetzten Einsetzdüseneinsatzes 36, was in Fig. 6 zu sehen ist. Die Vorsprünge 18 samt ihrer Innenkontur 26 bleiben dabei jedoch erhalten, so dass weiterhin ein von unten eingesetzter Steckdüseneinsatz 6 gegen eine Verdrehung und ein Herausfallen oder Herausnehmen gesichert ist.

Fig. 6 zeigt ein weiteres erfindungsgemäßes Wasserspiel 2 mit einem von oben eingesetzten Einsetzdüseneinsatz 36, der mittels eines in die Gewindesegmente der Vorsprünge 18 eingeschraubten oberen Sicherungselements 38, hier in Form eines den Einsetzdüseneinsatz 36 umgreifenden Sicherungsrings, an dem Bauteil befestigt ist.

## Patentansprüche

1. Bauteil (4) eines Wasserspiels (2) zur Erzeugung eines beleuchteten Wasserbildes, insbesondere zum horizontalen Einbau, umfassend eine in einem Gehäuse (8) fest angeordnete Beleuchtungseinheit und einen das Gehäuse (8) insbesondere zentral durchsetzenden Wasserkanal (12), der zumindest bereichsweise einen runden Querschnitt aufweist, **dadurch gekennzeichnet, dass** das Bauteil (4) in zumindest einem Längsabschnitt des Wasserkanals (12) zumindest einen zu einer Längsmittelachse (A) des Wasserkanals (12) hin ragenden Vorsprung (18) als Teil einer Düsenaufnahme aufweist, derart, dass der Wasserkanal (12) in dem Längsabschnitt, in dem sich der Vorsprung (18) befindet, zumindest bereichsweise keinen runden Querschnitt aufweist.

2. Bauteil (4) nach Anspruch 1, **dadurch gekennzeichnet, dass** der Vorsprung (18) eine Innenkontur (26) aufweist, die an eine Ebene (E, E') angrenzt, die aus zumindest einer Perspektive quer zur Längsmittelachse (A) des Wasserkanals (12) parallel zur Längsmittelachse (A) des Wasserkanals (12) verläuft.

3. Bauteil (4) nach Anspruch 1 oder 2, **dadurch gekennzeichnet, dass** der Vorsprung (18) eine senkrecht zur Längsmittelachse (A) des Wasserkanals (12) verlaufende oder auf die Längsmittelachse (A) zulaufende Stoßfläche (28) aufweist, insbesondere Bauteil (4) zumindest nach Anspruch 2 mit an die Innenkontur (26) angrenzender Stoßfläche (28).

4. Bauteil (4) nach einem der Ansprüche 1 bis 3, **dadurch gekennzeichnet, dass** im Vorsprung (18) zumindest ein Teil eines Gewindes vorhanden ist, insbesondere Bauteil (4) zumindest nach Anspruch 2 mit einem in die Innenkontur (26) des Vorsprungs (18) eingebrachten Gewindesegment.

5. Bauteil (4) nach einem der Ansprüche 1 bis 4, **dadurch gekennzeichnet, dass** der Vorsprung (18) an ein einer lichtaustrittsseitigen Oberseite (14) des Gehäuses (8) zugewandtes oberes Ende (16) des im Gehäuse (8) verlaufenden Teils des Wasserkanals (12) angrenzt.

6. Bauteil (4) nach einem der Ansprüche 1 bis 5, **dadurch gekennzeichnet, dass** der Vorsprung (18) in dem Längsabschnitt des Wasserkanals (12), in dem er sich befindet, einen im Übrigen runden Querschnitt des Wasserkanals (12) unterbricht.

7. Bauteil (4) nach einem der Ansprüche 1 bis 6, **gekennzeichnet durch** zumindest zwei, bevorzugt zumindest drei, besonders bevorzugt vier Vorsprünge (18).

8. Bauteil (4) nach einem der Ansprüche 1 bis 7, **dadurch gekennzeichnet, dass** das Bauteil (4) an einer der lichtaustrittsseitigen Oberseite (14) des Gehäuses (8) abgewandten Unterseite (15), insbesondere einer Einbauseite, einen elektrischen Anschluss (32) zumindest für die Beleuchtungseinheit aufweist, die von dem Wasserkanal (12) einen senkrecht zur Längsmittelachse (A) des Wasserkanals (12) gemessenen Abstand aufweist, die zumindest dem halben unteren Wasserkanalradius (R), bevorzugt zumindest 2/3 des unteren Wasserkanalradius (R), besonders bevorzugt zumindest dem unteren Wasserkanalradius (R) entspricht.

9. Wasserspiel (2) zur Erzeugung eines beleuchteten Wasserbildes mit einem Bauteil (4) nach einem der Ansprüche 1 bis 8 und einem von der Unterseite (15) des Gehäuses (8) in das Bauteil (4) eingesetzten Steckdüseneinsatz (6), der mittels eines unteren Sicherungselements (30) an dem Gehäuse (8) fixiert ist.

10. Wasserspiel (2) nach Anspruch 9, **dadurch gekennzeichnet, dass** der Steckdüseneinsatz (6) zumindest eine Ausnehmung (22) aufweist, die mit dem Vorsprung (18) des Bauteils (4) in einer Einbaulage in einen formschlüssigen Eingriff bringbar ist, derart, dass eine Verdrehung des Düseneinsatzes um die Längsmittelachse (A) des Wasserkanals (12) verhindert wird.

11. Wasserspiel (2) zur Erzeugung eines beleuchteten Wasserbildes mit einem Bauteil (4) nach einem der Ansprüche 1 bis 8, **gekennzeichnet durch** einen von der Oberseite (14) des Gehäuses (8) in das Bauteil (4) eingesetzten Einsetzdüseneinsatz (36).

12. Wasserspiel (2) nach Anspruch 11, **dadurch gekennzeichnet, dass** der Einsetzdüseneinsatz (36) mittels eines oberen Sicherungselements (38) an dem Gehäuse (8) fixiert ist, insbesondere Wasserspiel (2) zumindest mit einem Bauteil (4) nach Anspruch 4 mit in das das Gewinde des Vorsprungs (18) eingeschraubtem oberen Sicherungselement (38).

## Claims

1. Component (4) of a water feature (2) for generating an illuminated water pattern, in particular for horizontal installation, comprising a lighting unit fixedly arranged in a housing (8) and a water channel (12) passing through the housing (8), in particular centrally, which channel has a round cross-section at least in regions, **characterized in that** the component (4) has, in at least one longitudinal portion of the water channel (12), at least one projection (18) protruding toward a central longitudinal axis (A) of the water channel (12) as part of a nozzle receptacle, such that the water channel (12), in the longitudinal portion in which the projection (18) is located, does not have a round cross-section, at least in regions.

2. Component (4) according to claim 1, **characterized in that** the projection (18) has an inner contour (26) which adjoins a plane (E, E') that, from at least one perspective transverse to the central longitudinal axis (A) of the water channel (12), extends in parallel with the central longitudinal axis (A) of the water channel (12).

3. Component (4) according to either claim 1 or claim 2, **characterized in that** the projection (18) has an abutment surface (28) extending perpendicularly to the central longitudinal axis (A) of the water channel (12) or tapering toward the central longitudinal axis (A), in particular the component (4) at least according to claim 2 having an abutment surface (28) adjoining the inner contour (26).

4. Component (4) according to any of claims 1 to 3, **characterized in that** at least part of a thread is present in the projection (18), in particular the component (4) at least according to claim 2 having a thread segment introduced into the inner contour (26) of the projection (18).

5. Component (4) according to any of claims 1 to 4, **characterized in that** the projection (18) adjoins an upper end (16) of the part of the water channel (12) extending in the housing (8), which upper end faces a light-exit-side upper side (14) of the housing (8).

6. Component (4) according to any of claims 1 to 5, **characterized in that** the projection (18), in the longitudinal portion of the water channel (12) in which it is located, interrupts an otherwise round cross-section of the water channel (12).

7. Component (4) according to any of claims 1 to 6, **characterized by** at least two, preferably at least three, particularly preferably four, projections (18).

8. Component (4) according to any of claims 1 to 7, **characterized in that** the component (4) has, on an underside (15) facing away from the light-exit-side upper side (14) of the housing (8), in particular on an installation side, an electrical connection (32) at least for the lighting unit, which is at a distance from the water channel (12) measured perpendicularly to the central longitudinal axis (A) of the water channel (12), which distance corresponds to at least half the lower water channel radius (R), preferably to at least 2/3 of the lower water channel radius (R), particularly preferably to at least the lower water channel radius (R).

9. Water feature (2) for generating an illuminated water pattern, comprising a component (4) according to any of claims 1 to 8 and a plug-in nozzle insert (6), which is inserted into the component (4) from the underside (15) of the housing (8) and is fixed to the housing (8) by means of a lower securing element (30).

10. Water feature (2) according to claim 9, **characterized in that** the plug-in nozzle insert (6) has at least one recess (22) which can be brought into interlocking engagement with the projection (18) of the component (4) in an installed position, such that twisting of the nozzle insert about the central longitudinal axis (A) of the water channel (12) is prevented.

11. Water feature (2) for generating an illuminated water pattern, comprising a component (4) according to any of claims 1 to 8, **characterized by** an insertion nozzle insert (36), which is inserted into the component (4) from the upper side (14) of the housing (8).

12. Water feature (2) according to claim 11, **characterized in that** the insertion nozzle insert (36) is fixed to the housing (8) by means of an upper securing element (38), in particular the water feature (2) at least having a component (4) according to claim 4 having an upper securing element (38) screwed into the thread of the projection (18).

## Revendications

1. Pièce (4) d'un jeu d'eau (2), permettant de générer un motif d'eau éclairé, en particulier pour une installation horizontale, comprenant une unité d'éclairage disposée de manière fixe dans un boîtier (8) et un canal d'eau (12) traversant le boîtier (8), en particulier centralement, lequel canal d'eau présente une section transversale ronde au moins dans certaines régions, **caractérisée en ce que** la pièce (4) présente, dans au moins une section longitudinale du canal d'eau (12), au moins une saillie (18) dépassant vers un axe médian longitudinal (A) du canal d'eau (12) en tant que partie d'un logement de buse, de telle sorte que le canal d'eau (12) ne présente pas de section transversale ronde, au moins dans certaines régions, dans la section longitudinale dans laquelle se trouve la saillie (18).

2. Pièce (4) selon la revendication 1, **caractérisée en ce que** la saillie (18) présente un contour intérieur (26) qui délimite un plan (E, E') qui, dans au moins une perspective transversale à l'axe médian longitudinal (A) du canal d'eau (12), s'étend parallèlement à l'axe médian longitudinal (A) du canal d'eau (12).

3. Pièce (4) selon la revendication 1 ou 2, **caractérisée en ce que** la saillie (18) présente une surface de butée (28) s'étendant perpendiculairement à l'axe médian longitudinal (A) du canal d'eau (12) ou se rétrécissant vers l'axe médian longitudinal (A), en particulier pièce (4) selon au moins la revendication 2, comportant la surface de butée (28) adjacente au contour intérieur (26).

4. Pièce (4) selon l'une des revendications 1 à 3, **caractérisée en ce qu'**au moins une partie d'un filetage est présente dans la saillie (18), en particulier pièce (4) au moins selon la revendication 2, comportant un segment de filetage introduit dans le contour intérieur (26) de la saillie (18).

5. Pièce (4) selon l'une des revendications 1 à 4, **caractérisée en ce que** la saillie (18) est adjacente à une extrémité supérieure (16) de la partie du canal d'eau (12) s'étendant dans le boîtier (8), laquelle extrémité supérieure fait face à une face supérieure (14) côté sortie de lumière du boîtier (8).

6. Pièce (4) selon l'une des revendications 1 à 5, **caractérisée en ce que** la saillie (18) interrompt une section transversale par ailleurs ronde du canal d'eau (12) dans la section longitudinale du canal d'eau (12) dans laquelle elle est située.

7. Pièce (4) selon l'une des revendications 1 à 6, **caractérisée par** au moins deux, de préférence au moins trois, de manière particulièrement préférée quatre saillies (18).

8. Pièce (4) selon l'une des revendications 1 à 7, **caractérisée en ce que** la pièce (4) présente, sur une face inférieure (15), en particulier une face d'installation, opposée à la face supérieure (14) côté sortie de lumière du boîtier (8), une connexion électrique (32) au moins pour l'unité d'éclairage qui présente une distance par rapport au canal d'eau (12), mesurée perpendiculairement à l'axe médian longitudinal (A) du canal d'eau (12) et correspondant au moins à la moitié du rayon de canal d'eau inférieur (R), de préférence à au moins 2/3 du rayon de canal d'eau inférieur (R), de manière particulièrement préférée à au moins le rayon de canal d'eau inférieur (R).

9. Jeu d'eau (2) permettant de générer un motif d'eau éclairé comportant une pièce (4) selon l'une des revendications 1 à 8 et un insert de buse enfichable (6) inséré dans la pièce (4) depuis la face inférieure (15) du boîtier (8) et fixé au boîtier (8) au moyen d'un élément de fixation inférieur (30).

10. Jeu d'eau (2) selon la revendication 9, **caractérisé en ce que** l'insert de buse enfichable (6) présente au moins un évidement (22) qui peut être mis en prise par complémentarité de forme avec la saillie (18) de la pièce (4) dans une position d'installation de telle sorte qu'une torsion de l'insert de buse autour de l'axe médian longitudinal (A) du canal d'eau (12) est empêchée.

11. Jeu d'eau (2) permettant de générer un motif d'eau éclairé comportant une pièce (4) selon l'une des revendications 1 à 8, **caractérisé par** un insert de buse d'insertion (36) inséré dans la pièce (4) depuis la face supérieure (14) du boîtier (8).

12. Jeu d'eau (2) selon la revendication 11, **caractérisé en ce que** l'insert de buse d'insertion (36) est fixé au boîtier (8) au moyen d'un élément de fixation supérieur (38), en particulier jeu d'eau (2) comportant au moins une pièce (4) selon la revendication 4, comportant l'élément de fixation supérieur (38) vissé dans le filetage de la saillie (18).
